# EUROPÄISCHE PATENTSCHRIFT

(11) **EP 0 755 704 B1**
(45) Veröffentlichungstag und Bekanntmachung des Hinweises auf die Patenterteilung: **15.03.2000**
(21) Anmeldenummer: 96112003.7
(22) Anmeldetag: 25.07.1996
(51) Int. Cl.: A63D 5/08

(54) **Zentrierglocke für eine Kegelstellmaschine**
Centering bell for a bowling pin setter
Cloche de centrage pour installation de mise en place de quilles

(30) Priorität: 28.07.1995 DE 19527726
(43) Veröffentlichungstag der Anmeldung: 29.01.1997
(73) Patentinhaber: VOLLMER WERKE MASCHINENFABRIK GMBH, D-88400 Biberach (DE)
(72) Erfinder: Hutzel, Hans, 88444 Ummendorf (DE); Beck, Ernst, 88437 Maselheim (DE)
(74) Vertreter: Klingseisen, Franz, Dipl.-Ing.

(56) Entgegenhaltungen:
- DE-A- 1 603 038
- DE-B- 1 130 743
- DE-B- 1 157 120

## Beschreibung

Die Erfindung betrifft eine Zentrierglocke für eine Kegelstellmaschine nach dem Oberbegriff des Anspruchs 1. Eine solche Zentrierglocke ist z.B. aus DE-A-1 603 038 bekannt.

DE-A-1 157 120 beschreibt eine Zentrierhaube für eine Kegelzentriervorrichtung, wobei die Zentrierhaube durch vier um 90° zueinander versetzte Bügel 4 gebildet wird, die oben durch eine Deckplatte und unten durch einen Ring zusammengehalten werden. In den Bügeln 4 sind Langlöcher vorgesehen, in denen mittels eines Schraubenbolzens ein Blechlappen verstellbar ist, der am unteren Rand mit einem angeschweißten Rundstab zum Verändern der lichten Weite der Zentrierhaube versehen ist. Die Blechlappen sind zwischen Abstandsklötzen verschiebbar, die auf den Bügeln aufgeschweißt sind.

Zentrierglocken sind bei einer Kegelstellmaschine über dem Kegelfeld an einer Platte angebracht. Nach Beendigung eines Spiels werden die gefallenen und stehengebliebenen Kegel durch Zugseile in die Zentrierglocken eingezogen, worauf sie aus den Zentrierglocken wieder auf das Kegelfeld abgesetzt werden. Beim Einziehen der Kegel in die Zentrierglocken ergibt sich eine beträchtliche Geräuschentwicklung dadurch, daß die Kegel an den Glockenkörper anschlagen, der aus Verschleißgründen aus hartem, widerstandsfähigem Material besteht. Wenn die Zugseile gefallener Kegel verwickelt sind, werden sie erst im Verlaufe des Einziehens der Kegel voneinander gelöst, wobei häufig ein starker Ruck auftritt, durch den die Geräuschentwicklung beim Anschlagen der Kegel an der Zentrierglocke noch verstärkt wird. Am Ende der Einzugsbewegung schlägt der Kegelkopf an einem Anschlag am oberen Ende der Zentrierglocke an.

Aufgrund der Forderung nach Reduzierung der Geräuschentwicklung solcher Kegelstellmaschinen wurden verschiedene Versuche unternommen, eine wirksame Schalldämpfung an Zentrierglocken aus Kunststoff zu erreichen.

Bei einer bekannten Ausführungsform besteht der untere Abschnitt der Zentrierglocke aus relativ weichem Kunststoffmaterial, das von der Aufnahmeöffnung aus nach oben kegelstumpfförmig erweitert ist. Es schließt sich ein sich nach oben etwas verjüngendes Oberteil aus Kunststoff mit nahezu kugelförmig abgerundeter oberer Begrenzungswand an, in die ein separates Kunststoffteil mit der Seilführungsrolle eingesetzt ist. Wegen des auf halber Höhe vergrößerten Durchmessers des Glockenkörpers kann diese Zentrierglocke nicht einstückig durch Spritzgießen hergestellt werden, weswegen Ober- und Unterteil des Glockenkörpers gesondert ausgebildet und mittels Schrauben miteinander und an der Platte der Stellmaschine befestigt werden. Diese im Mittelteil bauchige Gestaltung des Glockenkörpers führt in Verbindung mit einem gesondert angebrachten Anschlag aus weichem Material für den Kegelkopf und einem ebenfalls gesondert angebrachten Zentrierring aus relativ weichem Material an der Aufnahmeöffnung zu einer wirksamen Schalldämpfung beim Einziehen eines Kegels. Da das Zugseil eines Kegels über den Rand der Aufnahmeöffnung gezogen wird und dadurch ein erheblicher Verschleiß an der Zentrierglocke auftritt, ist bei dieser bekannten Ausführungsform aufgrund des relativ weichen Materials des Zentrierrings an der Aufnahmeöffnung ein gesonderter Stahlring eingelegt, der den Zentrierring versteift und den Rand der Aufnahmeöffnung des Glockenkörpers vor frühzeitigem Verschleiß schützt. Durch diese bekannte Ausführungsform wird zwar eine gute Schalldämpfung erzielt, allerdings unter Inkaufnahme eines aufwendigen, aus mehreren Einzelteilen bestehenden Aufbaus, der in der Herstellung und Montage entsprechend teuer ist.

Die in der Zeichnung wiedergegebene Ausführungsform einer schlanken, einstückigen Zentrierglocke aus hartem Kunststoffmaterial ist mit einem geschlossenwandigen Glockenkörper seit langem bekannt und in Gebrauch. Es wurde versucht, eine Schalldämpfung dadurch zu erreichen, daß der Glockenkörper mit einem schallschluckenden Material wie Schaumstoff umgeben wurde. Dies führte aber nicht zu einer nennenswerten Schalldämpfung. Das Anbringen eines weichen Materials innen am Anschlag des Kegelkopfes brachte nur eine Reduzierung des Anschlaggeräusches des Kegelkopfes, nicht aber der wesentlich stärkeren Geräuschentwicklung beim Anschlagen des Kegels an der Glockenwand. Ebensowenig brachte ein weiches Material für den Zentrierring an der Aufnahmeöffnung eine spürbare Verbesserung.

Der Erfindung liegt die Aufgabe zugrunde, eine Zentrierglocke, die auch aus hartem, verschleißfestem Kunststoff bestehen kann, so auszubilden, daß mit einfachen Mitteln eine wirksame Geräuschdämpfung beim Einziehen eines Kegels erreicht wird.

Diese Aufgabe wird erfindungsgemäß durch die Merkmale im kennzeichnenden Teil des Anspruchs 1 gelöst.

Durch diese einfache Maßnahme wird in überraschender Weise eine gute Schalldämpfung erreicht. Auch bei einem mit Rücksicht auf Verschleiß harten Kunststoff, der beim Anschlagen eines Kegels besonders laute Geräusche abgibt, wird durch Aussparungen am Glockenkörper in nicht vorhersehbarer Weise eine Reduktion der Geräuschentwicklung erzielt, die der verminderten Geräuschentwicklung bei der zuvor beschriebenen aufwendigen Ausführungsform entspricht.

Die Erfindung wird beispielsweise anhand der Zeichnung näher erläutert. Es zeigen
- Fig. 1: eine Seitenansicht einer Zentrierglocke,
- Fig. 2: einen Querschnitt längs der Linie A-A in Fig. 1,
- Fig. 3: einen Längsschnitt längs der Linie B-B in Fig. 2,
- Fig. 4: eine Draufsicht auf die Zentrierglocke nach Fig. 5, und
- Fig. 5: in einer teilweise aufgeschnittenen Seitenansicht eine an einer Platte montierte Zentrierglocke,

Die in Fig. 1 wiedergegebene Zentrierglocke besteht aus einem einteiligen, durch Spritzgießen hergestellten Kunststoffkörper. Der Glockenkörper 1 weist im mittleren und unteren Teil einen im wesentlichen zylindrischen Wandabschnitt auf, an den sich ein kegelstumpfförmiger, sich nach oben verjüngender Abschnitt anschließt, der in einen wiederum zylindrischen Abschnitt kleineren Durchmessers übergeht, der oben durch schräg nach innen verlaufende Wandabschnitte geschlossen ist und eine Bohrung 2 (Fig. 4) für den Durchtritt des Zugseils aufweist. Am Oberteil sind beabstandete Flansche 3 angeformt, zwischen denen eine nicht dargestellte Seilrolle eingesetzt wird, deren Achse in Bohrungen 4 in den Flanschen 3 eingesetzt wird. Bei 5 sind quer zu den Flanschen 3 verlaufende Versteifungsrippen am Oberteil angeformt. Der untere, nach außen leicht erweiterte Abschnitt des Glockenkörpers 1 ist an drei in gleichem Winkelabstand angordneten Stellen des Umfangs mit radial nach außen sich erstreckenden Wandabschnitten 6 versehen, die in der Querschnittsansicht nach Fig. 2 etwa dreieckförmig angeformt sind und eine Bohrung 7 umschließen, die sich etwa über die untere Hälfte des zylindrischen Abschnitts des Glockenkörpers und im wesentlichen parallel zur Achse des Glockenkörpers erstreckt. Diese Bohrungen 7 dienen zur Aufnahme von Befestigungsschrauben 8 (Fig. 5), mittels denen die Zentrierglocke an einer Platte 9 befestigt wird, wobei sich der obere Abschnitt der Zentrierglocke durch eine Bohrung in der Platte erstreckt und die Stirnseiten der Wandabschnitte 6 an der Plattenunterseite anliegen. Zugleich wird mittels der Schrauben 8 ein Zentrierring 10 am Glockenkörper 1 befestigt, der aus einem widerstandsfähigen Kunststoffmaterial besteht und die Aufnahmeöffnung des Glockenkörpers 1 umgibt. Dieser Zentrierring 10 kann ausgewechselt werden, wenn ein Zentrierring mit z.B. kleinerem oder größerem Durchmesser für einen schlankeren oder dickeren Kegel benötigt wird, oder wenn durch das an dem Zentrierring 10 scheuernde Zugseil ein Verschleiß auftritt. Mit 11 sind radial verlaufende Versteifungsrippen in dem im Querschnitt etwa U-förmig gestalteten Zentrierring 10 bezeichnet.

Der beschriebene Aufbau der Zentrierglocke mit geschlossener Wand des Glockenkörpers ist an sich bekannt, wobei die Zentrierglocke aus einem harten, verschleißfesten Kunststoffmaterial durch Spritzgießen in einem Formvorgang hergestellt wird.

Nachdem die aus hartem Kunststoff bestehende Zentrierglocke beim Einziehen eines Kegels sehr laute Schlaggeräusche abgab und eine Ummantelung des Glockenkörpers aus schallschluckendem Schaumstoffmaterial zu keiner nennenswerten Verminderung der Geräuschentwicklung führte, wurden auf dem Umfang des Glockenkörpers 1 im Bereich des Oberteils über den Umfang verteilt Ausnehmungen oder Aussparungen 12 ausgebildet, die ohne weitere Änderungen an der Zentrierglocke zu einer beträchtlichen Reduktion der Geräuschentwicklung führten. Dies war nicht vorhersehbar, weil durch die Aussparungen 12 eher ein verstärkter Schallaustritt aus der Zentrierglocke zu vermuten war.

Bei dem dargestellten Ausführungsbeispiel erstrecken sich die Aussparungen 12 etwa von der halben Höhe des Glockenkörpers nach oben in den kegelstumpfförmigen Abschnitt hinein, wobei über den Umfang vier solcher nach oben langgestreckter Aussparungen 12 vorgesehen sind.

Die Aussparungen auf dem Umfang des Glockenkörpers können auch eine andere Form haben und anders als dargestellt angeordnet werden. So können sich die Aussparungen auch in den unteren Abschnitt des Glockenkörpers 1 erstrecken. Auch ist das Vorsehen solcher Aussparungen 12 nicht auf die dargestellte und beschriebene Form einer Zentrierglocke beschränkt, vielmehr können solche Aussparungen auch bei anderen bekannten Ausführungsformen vorgesehen werden, beispielsweise bei der eingangs geschilderten mehrteiligen Ausführungsform einer Zentrierglocke. Die Anordnung und Form der Aussparungen kann dabei je nach Gestaltung der Zentrierglocke ausgebildet werden. Bei der in der Zeichnung wiedergegebenen Zentrierglocke sind aufgrund der vorhandenen Flansche 3 und Versteifungsrippen 5 am Umfang vier Aussparungen 12 vorgesehen. Bei einer anderen Gestaltung der Zentrierglocke können auch mehrere Aussparungen oder weniger, aber dafür größere Aussparungen vorgesehen werden.

In der Querschnittsansicht nach Fig. 2 sind auf dem Innenumfang verteilt flache Versteifungsrippen 13 angeformt, welche die Aussparungen 12 in Längsrichtung begrenzen und sich bis zur Aufnahmeöffnung am unteren Rand des Glockenkörpers 1 erstrecken können, wie Fig. 3 zeigt.

Die Aussparungen 12 werden vorzugsweise in dem Abschnitt des Glockenkörpers 1 vorgesehen der einen großen Durchmesser aufweist. Es ist auch möglich, zusätzliche Aussparungen im engeren Oberteil der Zentrierglocke vorzusehen. In gleicher Weise können über die Länge der Zentrierglocke verteilt mehrere einzelne Öffnungen bzw. Aussparungen vorgesehen werden, soweit hierdurch die Stabilität der Zentrierglocke nicht beeinträchtigt wird. Zur Verbesserung der Stabilität können entsprechend den Rippen 13 auf dem Innenumfang auch Versteifungsrippen auf dem Außenumfang des Glockenkörpers 1 vorgesehen werden, wenn durch die Fläche der Aussparungen die verbleibenden Stege am Glockenkörper 1 die erforderliche Stabilität nicht mehr gewährleisten würden.

Es ist auch möglich, den Glockenkörper durch in Achsrichtung verlaufende, beabstandete Stege auszubilden, wobei die Stege an den beiden Enden durch Ringkörper miteinander verbunden sind. Die Aussparungen im Glockenkörper werden hierbei durch den Abstand der Stege in Umfangsrichtung ausgebildet.

Die in der Zeichnung wiedergegebene Zentrierglocke kann dadurch in einfacher Weise ausgebildet werden, daß in die vorhandene Form der Zentrierglocke in axialer Richtung von oben Einschübe eingesetzt werden, welche beim Ausformen der Zentrierglocke durch Spritzgießen die in der Zeichnung wiedergegebenen Aussparungen 12 ergeben. Es wird somit mit einfachsten Mitteln und damit entsprechend kostengünstig eine unerwartet starke Reduktion der Geräuschentwicklung erreicht.

Hierbei ist es für die Geräuschdämpfung nicht erforderlich, am Anschlag des Kegelkopfes im Oberteil des Glockenkörpers ein weiches Material einzusetzen. Die Reduktion der Geräuschentwicklung durch die Aussparungen wird auch dann erreicht, wenn die Zentrierglocke einteilig, d.h. ohne zusätzliche Einbauten, aus hartem Kunststoffmaterial besteht, das auch den Anschlag für den Kegelkopf bildet.

## Patentansprüche

1. Zentrierglocke für eine Kegelstellmaschine, mit einem einteilig aus Kunststoff hergestellten Glockenkörper (1),
**dadurch gekennzeichnet**,
daß zur Geräuschdämpfung beim Einziehen eines Kegels in den Glockenkörper (1) zwischen Unter- und Oberteil des Glockenkörpers (1) Aussparungen (12) im ansonsten geschlossenwandig ausgebildeten Glockenkörper (1) vorgesehen sind, die über den Umfang des Glockenkörpers (1) verteilt sind.

2. Zentrierglocke nach Anspruch 1,
dadurch gekennzeichnet, daß die Aussparungen (12) auf dem Abschnitt des Glockenkörpers (1) ausgebildet sind, der einen größeren Durchmesser aufweist.

3. Zentrierglocke nach einem der Ansprüche 1 oder 2,
dadurch gekennzeichnet, daß die Aussparungen (12) sich in Achsrichtung des Glockenkörpers (1) erstrecken.

4. Zentrierglocke nach einem der vorhergehenden Ansprüche, dadurch gekennzeichnet, daß zur Versteifung des Glockenkörpers (1) auf den zwischen den Aussparungen (12) verbleibenden Abschnitten Versteifungsrippen (13) auf dem Innen- und/ oder Außenumfang des Glockenkörpers (1) ausgebildet sind.

5. Zentrierglocke nach einem der vorhergehenden Ansprüche, dadurch gekennzeichnet, daß der Glockenkörper (1) durch in Achsrichtung verlaufende, beabstandete Stege ausgebildet ist, die an den Enden durch Ringkörper miteinander verbunden sind.

## Claims

1. Centering bell for a bowling pin setter, comprising a bell body (1) made in one piece of synthetic material,
**characterized in that**
for the muffling of noises on occasion of withdrawing a bowling pin into the bell body (1) between lower portion and upper portion of the bell body (1) recesses (12) are provided in the bell body (1) else having closed walls, which recesses are distributed over the circumference of the bell body (1).

2. Centering bell according to claim 1,
characterized in that
the recesses (12) are provided on the section of the bell body (1) which has a larger diameter.

3. Centering bell according to one of the claims 1 or 2,
characterized in that the recesses (12) are aligned in axial direction of the bell body (1).

4. Centering bell according to one of the preceding claims,
characterized in that for stiffening the bell body (1) on the sections remaining between the recesses (12) stiffening ribs (13) are formed on the inner and/or outer circumference of the bell body (1).

5. Centering bell according to one of the preceding claims,
characterized in that
the bell body (1) is formed by aligned spaced webs which are connected to each other at their ends by annular bodies.

## Revendications

1. Cloche de centrage pour installation de mise en place de quilles comprennant un corps de cloche (1) monobloc en matière plastique,
**caractérisée en ce que** afin de limiter le bruit produit en retirant une quille dans le corps de cloche (1), des évidements (12) sont prévus, entre la partie inférieure et la partie supérieure du corps de cloche (1), dans le corps de cloche (1) qui à part cela présente une paroi fermée, ces évidements (12) étant repartis sur la circonférence du corps de cloche (1).

2. Cloche de centrage selon la revendication 1,
**caractérisée en ce que** les évidements (12) sont réalisés dans la portion du corps de cloche (1) présentant un diamètre plus grand.

3. Cloche de centrage selon l'une quelconque des revendications 1 ou 2,
**caractérisée en ce que** les évidements (12) s'étendent selon la direction axiale du corps de cloche (1).

4. Cloche de centrage selon l'une quelconque des revendications précédentes,
**caractérisée en ce que** des nervures raidisseuses (13) sont formées sur la circonférence intérieure et/ou extérieure du corps de cloche (1), sur les parois entre les évidements (12).

5. Cloche de centrage selon l'une quelconque des revendications précédentes,
**caractérisée en ce que** le corps de cloche (1) est formé par des parois espacées s'étendant en direction axiale et reliées aux extrémités par des corps annulaires.
